# EUROPÄISCHE PATENTSCHRIFT

(11) **EP 2 514 681 B1**
(45) Veröffentlichungstag und Bekanntmachung des Hinweises auf die Patenterteilung: **18.11.2020**
(21) Anmeldenummer: 12161093.5
(22) Anmeldetag: 23.03.2012
(51) Int. Cl.: B65D 19/40, B65D 77/04

(54) **Palettenartiges Untergestell für Transport- und Lagerbehälter für Flüssigkeiten**
Pallet-like underframe for transport and storage containers for liquids
Châssis de base en forme de palette pour des récipients de transport et de stockage pour des liquides

(30) Priorität: 18.04.2011 DE 102011007583
(43) Veröffentlichungstag der Anmeldung: 24.10.2012
(73) Patentinhaber: Protechna S.A., 1701 Fribourg (CH)
(72) Erfinder:
(74) Vertreter: advotec.

(56) Entgegenhaltungen:
- DE-U1- 20 217 856
- DE-U1- 20 316 883
- DE-U1-202004 003 020

## Beschreibung

Die vorliegende Erfindung betrifft ein palettenartiges Untergestell, insbesondere für Transport- und Lagerbehälter für Flüssigkeiten, die mit einem Innenbehälter aus Kunststoff mit einem verschließbaren Einfüllstutzen und einem Entleerstutzen zum Anschluss an eine Entnahmearmatur sowie einem Außenmantel aus einem Metallgitter oder Blech ausgestattet sind, wobei das Untergestell einen Boden zum Abstützen des Innenbehälters sowie Eck- und Mittelfüße aus Metall aufweist, die auf einem Fußrahmen angebracht sind und an denen der Boden des Untergestells befestigt ist, wobei die Eckfüße einen napfartigen Eckfußkörper aufweisen mit einer entsprechend einem Eckradius einer Rahmenecke des Fußrahmens gekrümmten Frontwandung und seitlich einer Mittelachse der Frontwandung ausgebildeten Napfteilen, wobei die Napfteile jeweils einen am Umfangsrand der Frontwandung ausgebildeten und nach innen abgewinkelten Randsteg aufweisen, mit einem oberen Randstegabschnitt, einem unteren Randstegabschnitt und einem seitlichen Randstegabschnitt, der zwischen dem oberen und dem unteren Randstegabschnitt an einem Seitenrand der Frontwandung ausgebildet ist.

Aus der DE 20 2004 003 020 U1 ist ein gattungsgemäßes palettenartiges Untergestell mit Eckfüßen bekannt, die einen oberen Randstegabschnitt sowie einen unteren Randstegabschnitt aufweisen, welche durch seitliche Randstegabschnitte miteinander verbunden sind. Die seitlichen Randstegabschnitte sind durch nach innen abgewinkelte, äußere Schenkel an der Frontwandung des Eckfußes ausgebildet und sind an ihrem oberen und unteren Ende als Nietschäfte ausgebildet, die unabhängig von dem oberen Randstegabschnitt und dem unteren Randstegabschnitt in einem Umformungsvorgang hergestellt werden und den oberen Randstegabschnitt sowie den unteren Randstegabschnitt überragen. Zur Herstellung einer Nietverbindung zwischen dem Eckfuß und dem Boden und dem unteren Fußrahmen des Untergestells ist ein weiterer Umformvorgang der Nietschäfte notwendig.

Aus der DE 202 17 856 U1 ist ein Untergestell bekannt, das an den Rahmenecken des Fußrahmens angeordnete Eckfüße aufweist, die einen Eckfußkörper aufweisen mit zwei im Bereich einer Mittelachse ineinander übergehend ausgebildeten Napfteilen. Die Napfteile weisen jeweils am Oberrand der Frontwandung und am Unterrand der Frontwandung einen oberen Randstegabschnitt und einen unteren Randstegabschnitt auf, die im Wesentlichen rechtwinklig zur Frontwandung abgewinkelt sind. Dabei dient der obere Randstegabschnitt zur Verbindung mit dem Boden des Untergestells und der untere Randstegabschnitt zur Verbindung mit dem Fußrahmen des Untergestells.

An den Seitenrändern der Frontwandung sind die Napfteile mit einem seitlichen Randstegabschnitt versehen, der jeweils aus einer laschenförmig am Seitenrand der Frontwandung ausgebildeten Blechzunge besteht, die nach innen eingerollt ist und so ein Versteifungselement ausbildet, das mit seinen axialen Enden jeweils den oberen Randstegabschnitt und den unteren Randstegabschnitt abstützt, ohne dass die axialen Enden des Versteifungselements mit den Randstegabschnitten verbunden wären. Bei den bekannten Eckfüßen ermöglichen die Versteifungselemente insbesondere bei einer Belastung der Eckfüße parallel zur Mittelachse der Eckfüße eine wirksame Versteifung der Randstegabschnitte gegeneinander und somit eine entsprechende Erhöhung der Stabilität der Eckfüße. Ein entsprechender Belastungsfall ist beispielsweise durch die statische Belastung der Eckfüße bzw. des Untergestells bedingt durch den mit Flüssigkeit befüllten Innenbehälter eines Transport- und Lagerbehälters gegeben. Eine maximale statische Belastung ergibt sich daher bei einer Stapelanordnung mit mehreren übereinander angeordneten Transport- und Flüssigkeitsbehältern.

In einem Belastungsfall, bei dem die statische Last nicht parallel zur Mittelachse des Eckfußes wirkt oder auch bei einer dynamischen Belastung des Eckfußes, die beispielsweise bei der Handhabung eines Transport- und Lagerbehälters oder als Folge eines Behälterabsturzes oder eines ungleichmäßigen Aufsetzens des Behälters auf den Untergrund auftreten kann, müssen über die Versteifungselemente erhöhte Schubkräfte zwischen den oberen und unteren Randstegabschnitten übertragen werden, so dass die durch die seitlichen Randstegabschnitte gebildeten Versteifungselemente entsprechend stabil auszugestalten bzw. zu dimensionieren sind. Grundsätzlich ist es jedoch wünschenswert, zur Material- und Gewichtseinsparung möglichst dünne Bleche zur Herstellung der Eckfüße zu verwenden.

Die Stabilität der Versteifungselemente zur Übertragung der Schubbeanspruchung könnte dadurch erhöht werden, dass die axialen Enden der Versteifungselemente mit den benachbarten Randstegabschnitten verbunden werden. Dies kann beispielsweise durch eine stoffschlüssige Verbindung nach Art einer Schweißverbindung zwischen den axialen Enden der Versteifungselemente und den benachbarten Randstegabschnitten geschehen. Nachteilig an einer derartig ausgebildeten Verbindung ist jedoch, dass hierdurch ein gesonderter Bearbeitungsschritt bei der Herstellung der Eckfüße erforderlich wird.

Der vorliegenden Erfindung liegt daher die Aufgabe zugrunde, ein palettenartiges Untergestell für einen Transport- und Lagerbehälter für Flüssigkeiten vorzuschlagen, das eine erhöhte Stabilität aufweist und einfach herstellbar ist.

Zur Lösung dieser Aufgabe weist das erfindungsgemäße Untergestell die Merkmale des Anspruchs 1 auf.

Bei dem erfindungsgemäßen Untergestell dient der obere Randstegabschnitt zur Verbindung des Eckfußes mit dem Boden und der untere Randstegabschnitt zur Verbindung des Eckfußes mit dem Fußrahmen, wobei der obere Randstegabschnitt, der seitliche Randstegabschnitt und der untere Randstegabschnitt in Randstegumformbereichen kontinuierlich ineinander übergehend ausgebildet sind.

Bei dem erfindungsgemäßen Untergestell sind somit die Enden des seitlichen Randstegabschnitts einstückig mit dem oberen und dem unteren Randstegabschnitt verbunden, ohne dass besondere Verbindungen, die etwa in gesonderten Bearbeitungsvorgängen hergestellt werden müssten, notwendig sind. Vielmehr wir die Verbindung zwischen dem seitlichen Randstegabschnitt,dem oberen und dem unteren Randstegabschnitt durch einen Umformvorgang eines Blechzuschnitts hergestellt, der Bestandteil des Umformvorgangs ist, der zur Ausbildung bzw. Formung des napfartigen Eckfußkörpers bzw. der Napfteile des Eckfußkörpers notwendig ist.

Eine besondere Stabilität der Randstegumformbereiche wird ermöglicht, wenn diese als räumliche Eckbereiche der Napfteile ausgebildet sind, da diese Eckbereiche Kräfte in allen drei Kraftrichtungen des Raumes aufnehmen können.

Eine weitere Versteifung des Untergestells kann dadurch erreicht werden, dass in die Frontwandung der Eckfüße Versteifungssicken eingeformt sind, die sich zwischen dem oberen Randstegabschnitt und dem unteren Randstegabschnitt erstrecken und einen Sickenboden aufweisen, der gegenüber einer durch die Frontwandung definierten Frontebene zu einem Verbindungsrand des unteren Randstegabschnitts hin geneigt ist. Damit wird insbesondere eine wirksame Versteifung möglich bei einem palettenartigen Untergestell, dessen Fußrahmen kleiner ausgebildet ist als der Boden des Untergestells, was insbesondere dann der Fall ist, wenn eine Stapelbarkeit der Transport- und Lagerbehälter gegeben sein soll, so dass bei übereinander gestapelter Anordnung der untere Rand der Eckfüße nicht nur zur Verbindung mit dem Fußrahmen dient, sondern gleichzeitig auch zur Abstützung auf einem Oberrand des Außenmantels eines unteren Transport- und Lagerbehälters. Bei einer derartigen Stapelanordnung befindet sich dann der Fußrahmen des oberen Transport- und Lagerbehälters innerhalb einer durch den Oberrand des Außenmantels des unteren Transport- und Lagerbehälters umschlossenen Fläche.

Zur definierten Relativanordnung übereinander gestapelter Transport- und Lagerbehälter erweist es sich auch als besonders vorteilhaft, wenn am unteren Randstegabschnitt zwischen dem Umfangsrand der Frontwandung und dem Verbindungsrand Anschlaglaschen angeordnet sind, die durch ihren Abstand vom Umfangsrand einen Auflagerrand zur Abstützung auf einem Außenmantel eines unteren Transport- und Lagerbehälters definieren. Dabei ermöglichen die Anschlaglaschen eine quasi zentrierte Anordnung des oberen Transport- und Lagerbehälters gegenüber dem unteren Transport- und Lagerbehälter, derart, dass zwischen dem Fußrahmen des oberen Transport- und Lagerbehälters und dem Oberrand des Außenmantels des unteren Transport- und Lagerbehälters ein zwischen dem Fußrahmen und dem Oberrand umlaufend ausgebildeter definierter Abstand erzeugt wird, so dass ein unerwünschtes Verkanten der Transport- und Lagerbehälter bei einer Stapelanordnung vermieden und damit sowohl die Herstellung einer Stapelanordnung als auch die Auflösung einer Stapelanordnung mit Trennung der aufeinander gestapelten Transport- und Lagerbehälter voneinander leichter ermöglicht wird und Entstehen entsprechender Gefahrsituationen vermieden werden kann.

Zur Herstellung eines Fußes für ein palettenartiges Untergestell für einen Transport- und Lagerbehälter für Flüssigkeiten erfolgt in einem ersten Verfahrensschritt die Umformung eines ebenen Blechzuschnitts in einem Tiefziehvorgang derart, dass ein Eckfußvorformling ausgebildet wird mit zwei seitlich einer Mittelachse einer Bodenwandung ausgebildeten Napfteilen, wobei die Frontwandung aus zwei gleichsinnig gekrümmten Mantelsegmenten zusammengesetzt ist, die im Bereich der Mittelachse ineinander übergehen und die Napfteile am Umfangsrand der Bodenwandung jeweils einen aus einem oberen Randsteg, einem seitlichen Randstegabschnitt und einem unteren Randstegabschnitt kontinuierlich ausgebildeten, im Wesentlichen rechtwinklig zur Bodenwandung angeordneten Randsteg aufweisen.

Erfindungsgemäß erfolgt in einem nachfolgenden Verfahrensschritt bei der Herstellung des Eckfußes ein Verschwenken der Mantelsegmente um die Mittelachse gegeneinander, derart, dass die Mantelsegmente eine Frontwandung mit im Wesentlichen kontinuierlichem Krümmungsradius ausbilden.

Nachfolgend wird eine bevorzugte Ausführungsform eines palettenartigen Untergestells für Transport- und Lagerbehälter anhand der Zeichnung näher erläutert.

Es zeigen:
- **Fig. 1**: eine perspektivische Darstellung eines mit einem palettenartigen Untergestell ausgerüsteten Transport- und Lagerbehälters für Flüssigkeiten;
- **Fig. 2**: eine vergrößerte Darstellung eines Eckbereichs des Untergestells des in Fig. 1 dargestellten Transport- und Lagerbehälters;
- **Fig. 3**: eine isometrische Einzeldarstellung eines Eckfußes;
- **Fig. 4**: einen Eckfußvorformling in isometrischer Darstellung;
- **Fig. 5**: einen basierend auf dem in Fig. 4 dargestellten Eckfußvorformling hergestellten Eckfuß in isometrischer Darstellung Unteransicht;
- **Fig. 6**: einen Eckfuß in Stapelkonfiguration.

**Fig. 1** zeigt einen als Ein- und Mehrwegbehälter verwendbaren Transport- und Lagerbehälter 10 für Flüssigkeiten mit einem Innenbehälter 11 aus Kunststoff, der einen mit einem Deckel 12 verschließbaren Einfüllstutzen 13 im oberen Behälterboden 14 und einen Entleerstutzen 15 im Bereich eines unteren Behälterbodens 16 zum Anschluss einer Entnahmearmatur 17 ausgestattet ist. Der Innenbehälter 11 ist austauschbar in einem Außenmantel 18 aus sich kreuzenden waagerechten und senkrechten Gitterstäben 19, 20 aus Metall aufgenommen, der ebenso wie der Innenbehälter 11 auf einem palettenartigen Untergestell 21 angeordnet ist.

Das Untergestell 21 weist einen Boden 22 zum Abstützen des Innenbehälters 11 sowie Eckfüße 23 und Mittelfüße 24 auf, die auf einem Fußrahmen 25 angebracht sind und an denen der Boden 22 sowie der Außenmantel 18 des Innenbehälters 11 befestigt sind.

Wie sich aus einer Zusammenschau der **Fig. 2 und 3** ergibt, weist der Eckfuß 23 eine Frontwandung 26 auf, die im Wesentlichen entsprechend einem Eckradius einer Rahmenecke 27 des Fußrahmens 25 gekrümmt ist und an ihrem Umfangsrand 28 in einen zum Innenbereich des Fußrahmens 25 hin abgewinkelten Randsteg 29 übergeht, der einen unteren Randstegabschnitt 30 und einen oberen Randstegabschnitt 31 aufweist. Der untere Randstegabschnitt 30 dient zur Verbindung mit dem Fußrahmen 25. Der obere Randstegabschnitt 31 dient zur Verbindung mit einem Unterrand 32 des Außenmantels 18, derart, dass ein Umfangsrand 33 des Bodens 22 zwischen dem oberen Randstegabschnitt 31 (**Fig. 3**) und dem Unterrand 32 des Außenmantels 18 aufgenommen wird.

**Fig. 4** zeigt einen Eckfußvorformling 34, der in einem Tiefziehvorgang hergestellt ist und in einem weiteren, nachfolgenden Umformungsvorgang zu dem in **Fig. 5** dargestellten Eckfuß 23 umgeformt wird. Der Eckfußvorformling 34 weist einen im Wesentlichen kästen- oder napfförmig ausgebildeten Eckfußkörper 35 auf, mit zwei Napfteilen 36, 37, die über eine gemeinsame Bodenwandung miteinander verbunden sind. Bei dem Eckfußvorformling 34 ist die Bodenwandung 38 aus zwei Zylindermantelsegmenten 39, 40 der Napfteile 36, 37 gebildet, die im Bereich einer Mittelachse 42 der Bodenwandung 38 ineinander übergehen. Wie ferner **Fig. 4** deutlich zeigt, weisen die Napfteile 36, 37 längs des Umfangsrandes der Bodenwandung 38 neben dem unteren Randstegabschnitt 30 und dem oberen Randstegabschnitt 31 eine seitlichen Randstegabschnitt 43 auf, der in Randstegumformbereichen 44 kontinuierlich in den oberen Randstegabschnitt 31 und den unteren Randstegabschnitt 30 übergeht.

Bei dem Eckfußvorformling 34 sind die Randstegumformbereiche 44 als räumliche Eckbereiche der Napfteile 36, 37 ausgebildet, in denen der untere Randstegabschnitt 30, der obere Randstegabschnitt 31 und der angrenzende Bereich der Bodenwandung 38 relativ zueinander entsprechend den Hauptachsenrichtungen des Raumes angeordnet sind. Aufgrund der Herstellung des in **Fig. 4** abgebildeten Eckfußvorformlings 34 basierend auf einem ebenen Blechzuschnitt werden die Randstegumformbereiche 44 bei Ausführung des Tiefziehvorgangs gleichzeitig mit den Napfteilen 36, 37 ausgebildet. Der in **Fig. 4** dargestellte Eckfußvorformling 34 ist somit Ergebnis eines einzigen Umformvorgangs mit Verwendung eines entsprechend ausgebildeten Stempel- bzw. Tiefziehwerkzeugs.

Der in **Fig. 5** dargestellte Eckfuß 23 wird ausgehend von dem in **Fig. 4** dargestellten Eckfußvorformling 34 dadurch hergestellt, dass in einem weiteren Umformvorgang das Verschwenken der Napfteile 36, 37 gegeneinander um eine im Wesentlichen mit der Mittelachse 42 der Bodenwandung 38 zusammenfallende Schwenkachse erfolgt. Dabei erfolgt das Verschwenken in einem solchen Ausmaß, dass die hier als Zylindermantelsegmente 40, 41 ausgebildeten Bodenteilflächen der Bodenwandung 38 des Eckfußvorformlings 34 die Frontwandung 26 ausbilden, bei der die Zylindermantelsegmente 40, 41 Teilflächen einer Gesamtfläche mit - abgesehen von der Profilierung der Frontwandung durch Sicken oder dergleichen - im Wesentlichen kontinuierlichem Krümmungsradius sind.

Insbesondere die **Fig. 2 und 3** zeigen, dass die Frontwandung 26 mit Versteifungssicken 45, 46 versehen, die sich zwischen dem oberen Randstegabschnitt 31 und dem unteren Randstegabschnitt 30 erstrecken und einen Sickenboden 47 aufweisen, der gegenüber einer durch die Frontwandung 26 definierten Frontebene zu einem in **Fig. 5** dargestellten Verbindungsrand 48 des unteren Randstegabschnitts 30 hin geneigt ist. Der Verbindungsrand 48 weist im Falle des vorliegenden Ausführungsbeispiels jeweils zwei stegförmige Schweißbuckel 49 auf, die zur Herstellung einer Schweißverbindung mit dem Fußrahmen 25 dienen. Wie insbesondere aus **Fig. 2** ersichtlich, wird durch die geneigte Anordnung des Sickenbodens 47 eine von Kippmomenten freie, direkte Kraftübertragung zwischen dem Unterrand 32 des Außenmantels 18 bzw. des Bodens 22 und dem Fußrahmen 25 möglich.

Insbesondere die **Fig. 5 und 6** zeigen, dass der Eckfuß 23 an seinem unteren Randstegabschnitt 30 beidseitig der Mittelachse 42 jeweils mit einer Anschlaglasche 50, 51 versehen, die bei einer in **Fig. 6** dargestellten Anordnung des Eckfußes 23 in Stapelkonfiguration, also wenn die Eckfüße 23 eines oberen Transport- und Lagerbehälters 10 auf einem Oberrand 53 (siehe **Fig. 1**) des Außenmantels 18 eines unteren Transport- und Lagerbehälters 10 angeordnet sind, einen Auflagerrand 52 des unteren Randstegabschnitts 30 von dem Verbindungsrand 48 des unteren Randstegabschnitts 30, der zur Schweißverbindung mit dem Fußrahmen 25 dient, trennt. Dabei sind die Anschlaglaschen 50, 51 so ausgebildet, dass sie den Abstand zwischen dem Oberrand 53 des Außenmantels 18 des unteren Transport- und Lagerbehälters 10 vom Fußrahmen 25 des in Stapelkonfiguration darauf angeordneten oberen Transport- und Lagerbehälters 10 definieren. Bei einer Anordnung der Anschlaglaschen 50, 51 an allen vier Eckfüßen des Transport- und Lagerbehälters ergibt sich somit ein um den Fußrahmen 25 umlaufender, definierter freier Abstand zwischen dem Fußrahmen 25 des oberen Transport- und Lagerbehälters 10 und dem Oberrand 53 des unteren Transport- und Lagerbehälters 10.

## Patentansprüche

1. Palettenartiges Untergestell, insbesondere für Transport- und Lagerbehälter für Flüssigkeiten, die mit einem Innenbehälter aus Kunststoff mit einem verschließbaren Einfüllstutzen und einem Entleerstutzen zum Anschluss einer Entnahmearmatur sowie einem Außenmantel aus einem Metallgitter oder Blech ausgestattet sind, wobei das Untergestell einen Boden zum Abstützen des Innenbehälters sowie Eck- und Mittelfüße aus Metall aufweist, die auf einem Fußrahmen angebracht sind und an denen der Boden des Untergestells befestigt ist, wobei die Eckfüße einen napfartigen Eckfußkörper aufweisen mit einer entsprechend einem Eckradius einer Rahmenecke des Fußrahmens gekrümmten Frontwandung und seitlich einer Mittelachse der Frontwandung ausgebildeten Napfteilen, wobei die Napfteile jeweils einen am Umfangsrand der Frontwandung ausgebildeten und nach innen abgewinkelten Randsteg aufweisen, mit einem oberen Randstegabschnitt, einem unteren Randstegabschnitt und einem seitlichen Randstegabschnitt, der zwischen dem oberen und dem unteren Randstegabschnitt an einem Seitenrand der Frontwandung ausgebildet ist, **dadurch gekennzeichnet,**
**dass** der obere Randstegabschnitt (31) zur Verbindung des Eckfußes mit dem Boden (22) und der untere Randstegabschnitt (30) zur Verbindung des Eckfußes mit dem Fußrahmen (25) dient, wobei der obere Randstegabschnitt (31), der seitliche Randstegabschnitt (43) und der untere Randstegabschnitt (30) in Randstegumformbereichen (44), kontinuierlich ineinander übergehend ausgebildet sind.

2. Untergestell nach Anspruch 1,
**dadurch gekennzeichnet,**
**dass** die Randstegumformbereiche (44) als räumliche Eckbereiche der Napfteile (36, 37) ausgebildet sind.

3. Untergestell nach Anspruch 1 oder 2,
**dadurch gekennzeichnet,**
**dass** in die Frontwandung (26) Versteifungssicken (45, 46) eingeformt sind, die sich zwischen dem oberen Randstegabschnitt (31) und dem unteren Randstegabschnitt (30) erstrecken und einen Sickenboden (47) aufweisen, der gegenüber einer durch die Frontwandung definierten Frontebene zu einem Verbindungsrand (48) des unteren Randstegabschnitts hin geneigt ist.

4. Untergestell nach Anspruch 3,
**dadurch gekennzeichnet,**
**dass** am unteren Randstegabschnitt (30) zwischen dem Umfangsrand (28) der Frontwandung (26) und dem Verbindungsrand (48) Anschlaglaschen (50, 51) angeordnet sind, die durch ihren Abstand vom Umfangsrand einen Auflagerrand (52) zur Abstützung auf einem Außenmantel (18) eines Transport- und Lagerbehälters (10) definieren.

5. Transport- und Lagerbehälter für Flüssigkeiten, die mit einem Innenbehälter aus Kunststoff mit einem verschließbaren Einfüllstutzen und einem Entleerstutzen zum Anschluss einer Entnahmearmatur sowie einem Außenmantel aus einem Metallgitter oder Blech ausgestattet sind, wobei der Innenbehälter und der Außenmantel auf einem Boden eines palettenartigen Untergestells (21) nach einem oder mehreren der Ansprüche 1 bis 4 angeordnet sind.

6. Verfahren zur Herstellung eines Eckfußes für ein palettenartiges Untergestell nach einem oder mehreren der Ansprüche 1 bis 4, **dadurch gekennzeichnet,**
**dass** in einem ersten Verfahrensschnitt ein ebener Blechzuschnitt in einem Tiefziehvorgang derart umgeformt wird, dass ein Eckfußvorformling (34) ausgebildet wird mit zwei seitlich einer Mittelachse (42) einer Bodenwandung (38) ausgebildeten Napfteilen (36, 37), wobei die Bodenwandung aus zwei gleichsinnig gekrümmten Mantelsegmenten (40, 41) zusammengesetzt ist, die im Bereich der Mittelachse ineinander übergehen und die Napfteile am Umfangsrand der Bodenwandung jeweils einen aus oberem Randstegabschnitt (31), einem seitlichen Randstegabschnitt (43) und einem unteren Randstegabschnitt (30) kontinuierlich ausgebildeten, im Wesentlichen rechtwinklig zur Bodenwandung angeordneten Randsteg aufweisen,
und in einem nachfolgenden Verfahrensschritt die Mantelsegmente um die Mittelachse gegeneinander verschwenkt werden, derart, dass die Mantelsegmente eine Frontwandung (26) mit im Wesentlichen kontinuierlichem Krümmungsradius ausbilden.

## Claims

1. A pallet-like underframe, in particular for transport and storage containers for liquids which are equipped with a plastic inner container with a closable filler connection and a drain connection for the connection of a drain fitting as well as an outer jacket made of a metal grid or sheet metal, wherein the underframe has a base for supporting the inner container and corner and middle feet made of metal which are mounted on a foot frame and on which the base of the underframe is mounted, wherein the corner feet comprise a cup-shaped corner foot body having a front wall curved in accordance with a corner radius of a frame corner of the foot frame and cup parts formed laterally to a central axis of the front wall, wherein the cup parts each comprise an edge web formed on the peripheral edge of the front wall and bent inwards, the edge web comprising an upper edge web section, a lower edge web section and a lateral edge web section formed between the upper and the lower edge web section on a side edge of the front wall,
**characterised in that**
the upper edge web section (31) serves to connect the corner foot to the base (22) and the lower edge web section (30) serves to connect the corner foot to the foot frame (25), wherein the upper edge web section (31), the lateral edge web section (43) and the lower edge web section (30) are configured to go over into one another continuously in edge web forming regions (44).

2. The underframe according to claim 1,
**characterised in that**
the edge web forming regions (44) are configured as spatial corner regions of the cup parts (36, 37).

3. The underframe according to claim 1 or 2,
**characterised in that**
stiffening beads (45, 46) are formed into the front wall (26), which extend between the upper edge web section (31) and the lower edge web section (30) and have a bead base (47) which is inclined towards a connecting edge (48) of the lower edge web section with respect to a front plane defined by the front wall.

4. The underframe according to claim 3,
**characterised in that**
stop tabs (50, 51) are disposed on the lower edge web section (30) between the peripheral edge (28) of the front wall (26) and the connecting edge (48), wherein by their distance from the peripheral edge, the stop tabs (50, 51) define a contact edge (52) for support on an outer jacket (18) of a transport and storage container (10).

5. Transport and storage containers for liquids which are equipped with a plastic inner container with a closable filler connection and a drain connection for the connection of a drain fitting as well as an outer jacket made of a metal grid or sheet metal, wherein the inner container and the outer jacket are disposed on a base of a pallet-like underframe (21) according to one or more of claims 1 to 4.

6. A method for manufacturing a corner foot for a pallet-like underframe according to one or more of claims 1 to 4,
**characterised in that**,
in a first process step, a flat sheet metal blank is formed in a deep drawing process in such a manner that a corner foot preform (34) is formed having two cup parts (36, 37) formed laterally to a central axis (42) of a base wall (38), wherein the base wall is composed of two jacket segments (40, 41) which are curved in the same direction and go over into one another in the area of the central axis, and wherein each cup part on the peripheral edge of the base wall comprises an edge web which is formed continuously by an upper edge web section (31), a lateral edge web section (43) and a lower edge web section (30) and is disposed essentially at right angles to the base wall,
and **in that**, in a subsequent process step, the jacket segments are pivoted about the central axis with respect to one another in such a manner that the jacket segments form a front wall (26) having an essentially continuous radius of curvature.

## Revendications

1. Châssis de base en forme de palette, notamment pour des récipients de transport et de stockage pour des liquides, qui sont pourvus d'un récipient intérieur en plastique ayant une tubulure de remplissage fermable et une tubulure de vidange pour la connexion d'un robinet de soutirage ainsi que d'une cage extérieure en grille métallique ou en tôle, dans lequel le châssis de base a un fond pour appuyer le récipient intérieur et des pieds d'angle et des pieds intermédiaires en métal qui sont montés sur un cadre de pied et sur lesquels est fixé le fond du châssis de base, dans lequel les pieds d'angle comprennent un corps de pied d'angle en forme d'auge ayant une paroi frontale qui est courbée conformément à un rayon d'un angle du cadre de pied et des parties en forme d'auge formées latéralement d'un axe central de la paroi frontale, dans lequel chaque partie en forme d'auge a une âme de bord formée sur le bord périphérique de la paroi frontale et coudée vers l'intérieur, dans lequel l'âme de bord comprend une partie d'âme de bord supérieure, une partie d'âme de bord inférieure et une partie d'âme de bord latérale qui est formée sur un bord latéral de la paroi frontale entre la partie d'âme de bord supérieure et la partie d'âme de bord inférieure,
**caractérisé en ce que**
la partie (31) d'âme de bord supérieure sert à relier le pied d'angle au fond (22) et la partie (30) d'âme de bord inférieure sert à relier le pied d'angle au cadre de pied (25), dans lequel la partie (31) d'âme de bord supérieure, la partie (43) d'âme de bord latérale et la partie (30) d'âme de bord inférieure sont réalisées de manière continue l'une avec l'autre dans des zones (44) de formage de l'âme de bord.

2. Châssis de base selon la revendication 1,
**caractérisé en ce que**
les zones (44) de formage de l'âme de bord sont réalisées comme zones d'angle spatiales des parties (36, 37) en forme d'auge.

3. Châssis de base selon la revendication 1 ou 2,
**caractérisé en ce que**
des nervures de renfort (45, 46) sont formées dans la paroi frontale (26), dans lequel les nervures de renfort (45, 46) s'étendent entre la partie (31) d'âme de bord supérieure et la partie (30) d'âme de bord inférieure et ont un fond de nervure (47) qui est incliné vers un bord de liaison (48) de la partie d'âme de bord inférieure par rapport à un plan frontal défini par la paroi frontale.

4. Châssis de base selon la revendication 3,
**caractérisé en ce que**
des languettes d'arrêt (50, 51) qui, dû à leur distance du bord périphérique, définissent un bord d'appui (52) pour l'appui sur une cage extérieure (18) d'un récipient (10) de transport et de stockage sont disposées sur la partie (30) d'âme inférieure entre le bord périphérique (28) de la paroi frontale (26) et le bord de liaison (48).

5. Récipients (10) de transport et de stockage pour des liquides qui sont pourvus d'un récipient intérieur en plastique ayant une tubulure de remplissage fermable et une tubulure de vidange pour la connexion d'un robinet de soutirage ainsi que d'une cage extérieure en grille métallique ou en tôle, dans lequel le récipient intérieur et la cage extérieure sont disposés sur un fond d'un châssis de base (21) en forme de palette selon une ou plusieurs des revendications 1 à 4.

6. Procédé pour la fabrication d'un pied d'angle pour un châssis de base en forme de palette selon une ou plusieurs des revendications 1 à 4, **caractérisé en ce que**,
dans une première étape du procédé, la forme d'un flan de tôle plat est modifiée dans un processus d'emboutissage de manière qu'une préforme (34) du pied d'angle est formée ayant deux parties (36, 37) en forme d'auge formées latéralement d'un axe central (42) d'une paroi de fond (38), dans lequel la paroi de fond est composée de deux segments de cage (40, 41) qui sont courbés dans le même sens et qui se réunissent dans la zone de l'axe central, et dans lequel chaque partie en forme d'auge sur le bord périphérique de la paroi de fond a une âme de bord qui est formée de manière continue par une partie (31) d'âme de bord supérieure, par une partie (43) d'âme de bord latérale et par une partie (30) d'âme de bord inférieure et est disposée essentiellement à angle droit par rapport à la paroi de fond, et **en ce que**, dans une étape du procédé suivante, les segments de cage sont pivotés l'un contre l'autre autour de l'axe central de manière que les segments de cage forment une paroi frontale (26) ayant un rayon de courbure essentiellement continu.
